# EUROPÄISCHE PATENTSCHRIFT

(11) **EP 0 268 055 B1**
(45) Veröffentlichungstag und Bekanntmachung des Hinweises auf die Patenterteilung: **20.03.1991**
(21) Anmeldenummer: 87114590.0
(22) Anmeldetag: 06.10.1987
(51) Int. Cl.: B65H 75/10

(54) **Garnträger**
Yarn carrier
Support pour fils textiles

(30) Priorität: 17.11.1986 DE 8630771 U
(43) Veröffentlichungstag der Anmeldung: 25.05.1988
(73) Patentinhaber: H.N. Zapf KG, D-8670 Hof (DE)
(72) Erfinder: Zapf, Karl A., D-8670 Hof (DE)
(74) Vertreter: Haug, Dietmar, Dipl.-Ing.

(56) Entgegenhaltungen:
- DE-A- 2 308 652
- US-A- 3 425 149
- US-A- 3 544 034
- US-A- 3 592 407
- US-A- 3 851 838

## Beschreibung

Die Erfindung betrifft einen Garnträger bestehend aus einer Hülse, die an wenigstens einem Ende ein Etikett zur Kennzeichnung des Garns aufweist.

Ein solcher Garnträger ist aus der DE-A-2 308 652 bekannt. An einem Ende der Hülse sind auf der Innenseite mehrere in Umfangsrichtung beabstandete, radial nach innen vorspringende Nocken vorgesehen, auf die ein Etikett aufgesteckt werden kann. Da sich das Etikett innen in der Hülse befindet, ist es nur sichtbar, wenn man in die entsprechende Öffnung der Hülse schaut. Die Befestigung des Etiketts an der Hülse erfordert Nocken, die einstückig mit dem Hülsenkörper ausgebildet sind. Die einstückige Ausbildung der Nocken mit dem Hülsenkörper ist nur deshalb möglich, weil der Hülsenkörper und die Nocken aus Kunststoff sind. Da bei Papierhülsen keine vergleichbare Nocken vorgesehen werden können, wäre eine entsprechende Befestigung der Etiketten an Papierhülsen nicht möglich.

Aus der Praxis ist auch bekannt, daß zur Kennzeichnung von auf Hülsen aufgespulten Garnen die Hülsen bedruckt werden, wobei aus Kostengründen fast nur das Flexodruckverfahren verwendet wird. Als Markierung werden verschiedenfarbige Drucksymbole, wie z.B. verschiedenfarbige Ringe, verwendet, wobei jeder Garnart oder Garnqualität oder dergleichen ein bestimmtes Drucksymbol, wie z.B. ein roter Ring, zugeordnet wird. Es ist einsichtig, daß die Unterscheidbarkeit der Drucksymbole und -farben um so schwieriger wird, je mehr Garnarten oder Garnqualitäten hergestellt werden, zumal die für die Bedruckung zur Verfügung stehenden Enden der Hülsen sehr schmal sind und die Drucksymbole und -farben bei sehr verschiedenen Lichtverhältnissen deutlich unterscheidbar sein müssen. Die Unterscheidbarkeit der Drucksymbole und -farben wird auch dadurch erschwert, daß das Flexodruckverfahren keine gute Druckqualität liefert. Die Verwendung von "guten" Druckverfahren, wie z.B. Siebdruck, scheitert nicht nur an den zu hohen Kosten, sondern auch an der schwierigen Integrierbarkeit dieser Druckverfahren in den Herstellungsprozeß für solche Garnträger. Ferner wird die Unterscheidbarkeit dadurch beeinträchtigt, daß bei Verwendung von Papier als Herstellungsmaterial für die Hülsen unterschiedliche Eigenfarben (grau bis bräunlich) des Papiers auftreten, welche die Druckfarben unterschiedlich herauskommen lassen. Da Garnverwechslungen zu immensen Schäden führen können, versucht man die Unterscheidbarkeit der Drucksymbole und -farben in der Praxis dadurch sicherzustellen, daß man sich auf wenige, unter allen auftretenden Bedingungen klar unterscheidbare Farben, d.h. etwa 6 bis 8 Farben, beschränkt. Das gleiche gilt für die verwendbaren Drucksvmbole. Dies hat zur Folge, daß die noch zur Verfügung stehenden Farben und Drucksymbole oft nicht ausreichen, um sämtliche Garnarten und -qualitäten eines Garnherstelles zuverlässig zu kennzeichnen.

Die Aufgabe der Erfindung besteht darin, den gattungsgemäßen Garnträger so auszubilden, daß die Etikettierung eine größere Vielfalt von deutlich unterscheidbaren und besser erkennbaren Kennzeichnungsmerkmalen des Garns als bisher beinhaltet, wobei eine einfache und kostengünstige Anbringung des Etiketts gewährleistet ist und das Etikett gut sichtbar ist.

Die Aufgabe der Erfindung wird dadurch gelöst, daß das Etikett aus Papier besteht und an die äußere Mantelfläche der Hülse geklebt ist.

Durch die Verwendung von Papieretiketten als Markierung auf der Außenseite der Hülse steht nun eine fast unbegrenzte Vielfalt von klar unterscheidbaren Merkmalen oder Kombination von Merkmalen zur Kennzeichnung der Garne zur Verfügung, denn Etiketten können in einer großen Vielzahl von klar unterscheidbaren Farben bester Qualität in verschiedenen Formen und mit zusätzlichen deutlich erkennbaren und unterscheidbaren Symbolen, Zahlen, Buchstaben oder sonstigen eine Information über die Garne wiedergebenden Angaben durch Kennzeichnungsverfahren wie Bedrucken, Beschriften, Prägen, Perforieren usw. versehen werden. Die Etiketten können automatisch mit Hilfe von in der Getränkeindustrie üblichen Etikettiermaschinen während des Produktionsvorgangs des Garnträgers oder auch zu einem späteren Zeitpunkt an der Hülse angebracht werden. In jedem Fall kann bei der Zufuhr der Etiketten zu den Hülsen rasch ein Wechsel vorgenommen werden, wenn eine andere Garnkennzeichnung erforderlich ist. Wenn die Hülsen auf herkömmliche Art und Weise durch Bedrucken gekennzeichnet werden, muß der Produktionsvorgang unterbrochen werden, um Farben, Klischees usw. austauschen zu können, wodurch erhebliche Stillstandzeiten entstehen.

Ein weiterer Vorteil der Verwendung von Etiketten besteht darin, daß das Verschmieren, das Verschütten und Verspritzen von Farben mit all seinen Hachteilen wegfällt und auch die Feuergefahr durch den Wegfall der Lösungsmittel verschwindet.

Ein weiterer Vorteil besteht darin, daß Etiketten von den Hülsen, ohne die Hülsen zu zerstören, wenn gewünscht, wieder entfernt werden können, so daß ihre Anwendung auch bei sogenannten Dauerhülsen möglich ist. Ferner ergibt sich der Vorteil, daß die Etiketten nicht nur für Papierhülsen, sondern auch für Kunststoffhülsen verwendet werden können.

Der Vorteil von Papieretiketten und ihre Befestigung durch Kleben besteht darin, daß die Kosten für das Papier und den Klebstoff so gering sind, daß sie bei den Gesamtherstellungskosten des Garnträgers fast nicht ins Gewicht fallen. Es kann deshalb Papier bester Qualität in einer Vielfalt von deutlich unterscheidbaren Farben eingesetzt werden. Zum Bedrucken der Etiketten kann nun mit Druckverfahren gearbeitet werden, die bestmögliche Druckergebnisse erzielen. Die Farb- und Druckqualität der anzuklebenden Papieretiketten ist so hoch, daß praktisch eine unbegrenzte Anzahl von Markierungen verfügbar ist. Darüber hinaus eröffnet sich die Möglichkeit, die Kennzeichnung der Garne durch Strichcodes oder Beschriftungen vorzunehmen. Papieretiketten, die an die Hülsen geklebt werden, sind besonders für die vollautomatische Etikettierung der Hülse geeignet.

Wenn das Etikett sehr lang ist, so daß seine Stabilität beeinträchtigt wird, besteht es vorzugsweise aus mehreren Teilen, die in Umfangsrichtung der Hülse aneinandergereiht an ihr befestigt sind. Durch die Unterteilung der Etiketten wird zusätzlich die Anzahl der Unterscheidungsmöglichkeiten für die Garne noch weiter vergrößert.

Aus Gründen der besseren Erkennbarkeit der Kennzeichnung, kann vorgesehen werden, an jedem Ende der Hülse ein Etikett zu befestigen, wobei die beiden Etiketten unterschiedlich sein können.

Weitere Vorteile, Merkmale und Einzelheiten der Erfindung ergeben sich aus der nachfolgenden Beschreibung eines Ausführungsbeispiels sowie an Hand der Zeichnung. Es zeigt
Fig. 1 eine Ansicht eines erfindungsgemäßen Garnträgers, bei dem die Hülse konisch ist und an beiden Enden Papieretiketten angeklebt sind, und
Fig. 2 eine Draufsicht auf eines der bei dem Garnträger nach Fig. 1 verwendeten Etiketten vor der Anbringung.

Der in Fig. 1 dargestellte Garnträger besteht aus einer konischen Papierhülse, die an ihren beiden Enden jeweils ein Etikett 2 trägt. Jedes Etikett 2 besteht aus einer Papierfahne, die um das jeweilge Ende der Papierhülse 1 herumgeschlungen ist, wobei sich ihre beiden Enden überlappen. Jedes Etikett 2 ist an der Papierhülse durch Kleben befestigt. Die Etiketten bestehen aus farbigem Papier und können zusätzlich bedruckt sein, wobei die Bedruckung vor der Anbrinung des Etiketts erfolgen würde

Wie Fig. 2 zeigt, sind die Etiketten 2 so zugeschnitten, daß sie der Form des zu bedeckenden Mantelabschnittes der Hülse 1 in der abgewickelten Form folgen. Durch einen solchen Zuschnitt können die Etiketten entlang einer um den Umfang der Papierhülse herumlaufenden Kreislinie faltenfrei an sie angeklebt werden. Die Anbringung der Etiketten 2 an der Hülse 1 erfolgt mit Hilfe einer vollautomatisch arbeitenden Etikettiermaschine, wie sie beispielsweise bei der Etikettierung von Getränkeflaschen eingesetzt wird.

## Patentansprüche

1. Garnträger bestehend aus einer Hülse (1), die an wenigstens einem Ende ein Etikett (2) zur Kennzeichnung des Garns aufweist, dadurch gekennzeichnet, daß das Etikett (2) aus Papier besteht und an die äußere Mantelfläche der Hülse (1) geklebt ist.

2. Garnträger nach Anspruch 1, dadurch gekennzeichnet, daß das Etikett (2) aus mehreren Teilen besteht, die in Umfangsrichtung der Hülse (1) aneinandergereiht an ihr befestigt sind.

3. Garnträger nach einem der vorhergehenden Ansprüche, dadurch gekennzeichnet, daß an jedem Ende der Hülse (1) ein Etikett (2) befestigt ist.

4. Garnträger nach einem der vorhergehenden Ansprüche, dadurch gekennzeichnet, daß das Etikett (2) oder die Etiketten (2) verschiedenfarbige Oberflächen aufweist bzw. aufweisen und/oder bedruckt ist bzw. sind.

5. Garnträger nach einem der vorhergehenden Ansprüche, dadurch gekennzeichnet, daß das Etikett (2) oder die Etiketten (2) selbstklebend ist bzw. sind.

6. Garnträger nach einem der vorhergehenden Ansprüche, wobei die Hülse konisch ist, dadurch gekennzeichnet, daß jedes Etikett entsprechend der Abwicklung des zu bedeckenden Mantelabschnittes der Hülse (1) geformt ist.

## Claims

1. Yarn carrier consisting of a core (1) which comprises at least at one end a label (2) for designating the yarn, characterized in that the label (2) consists of paper and is adhered to the outer surface of the core (1).

2. Yarn carrier according to claim 1, characterized in that the label (2) consists of a plurality of parts which are secured in succession in the peripheral direction of the core (1) to the latter.

3. Yarn carrier according to any one of the preceding claims, characterized in that a label (2) is secured to each end of the core (1).

4. Yarn carrier according to any one of the preceding claims, characterized in that the label (2) or the labels (2) has or have different colour surfaces and/or is or are imprinted.

5. Yarn carrier according to any one of the preceding claims, characterized in that the label (2) or the labels (2) is or are self-adhering.

6. Yarn carrier according to any one of the preceding claims, the core being conical, characterized in that each label is formed corresponding to the development of the outer surface portion of the core ( 1) to be covered

## Revendications

1. Support de fil, formé par une gaine (1) , qui présente, à au moins une extrémité, une étiquette (2), destinée à la désignation du fil, caractérisé en ce que l'étiquette (2) est en papier et qu'elle est collée sur la surface enveloppante extérieure de la gaine (1).

2. Support de fil suivant la revendication 1, caractérisé en ce que l'étiquette (2) est en plusieurs parties, alignées dans le sens du pourtour de la gaine (1) et fixées à celle-ci.

3. Support de fil suivant une des revendications précédentes, caractérisé en ce qu'une étiquette (2) est fixée à chaque extrémité de la gaine (1).

4. Support de fil suivant une des revendications précédentes, caractérisé en ce que l'étiquette (2) ou les étiquettes (2) présente/nt des surfaces de différentes couleurs et/ou qu'elle(s) est/sont imprimée(s).

5. Support de fil suivant une des revendications précédentes, caractérisé en ce que l'étiquette (2) ou les étiquettes (2) est/sont autocollante(s).

6. Support de fil suivant une des revendications précédentes, la gaine étant conique, caractérisé en que chaque étiquette est formée suivant le développement de la partie enveloppante de la gaine (1) devant être recouverte.
